# EUROPÄISCHE PATENTSCHRIFT

(11) **EP 3 658 721 B1**
(45) Veröffentlichungstag und Bekanntmachung des Hinweises auf die Patenterteilung: **28.08.2024**
(21) Anmeldenummer: 18752081.2
(22) Anmeldetag: 22.06.2018
(51) Int. Cl.: E04F 19/06, A47G 27/04

(54) **ABDECKVORRICHTUNG FÜR BODENBELÄGE**
COVER DEVICE FOR FLOOR COVERINGS
DISPOSITIF DE RECOUVREMENT POUR DES REVÊTEMENTS DE SOL

(30) Priorität: 27.07.2017 AT 506262017
(43) Veröffentlichungstag der Anmeldung: 03.06.2020
(73) Patentinhaber: Neuhofer, Franz Jun., 4893 Zell am Moos (AT)
(72) Erfinder: Neuhofer, Franz Jun., 4893 Zell am Moos (AT)
(74) Vertreter: Hübscher & Partner Patentanwälte GmbH
(86) Internationale Anmeldenummer: PCT/AT2018/050014
(87) Internationale Veröffentlichungsnummer: WO 2019/018865

(56) Entgegenhaltungen:
- WO-A1-99/01628
- AU-A1- 2010 201 523
- DE-A1- 10 030 092
- DE-A1- 102012 002 095
- DE-U1- 29 920 645

## Beschreibung

Die Erfindung bezieht sich auf eine Abdeckvorrichtung für Bodenbeläge mit einer entlang eines abzudeckenden Belagsrands verlegbaren Befestigungsschiene und mit einem Abdeckprofil, das mit der Befestigungsschiene durch über die Profillänge verteilten Befestigungsschrauben verbindbar ist, die zwischen zwei ein U-Profil bildenden Längsschenkeln der Befestigungsschiene eingreifen.

Zur Befestigung von Abdeckprofilen, die beispielsweise Stoßfugen zwischen Bodenbelägen überbrücken oder Bodenbeläge randseitig abschließen, wird auf dem einen Bodenbelag aufnehmenden Untergrund eine Befestigungsschiene montieren, die zwei Längsschenkel in Form eines U-Profils aufweist, sodass das Abdeckprofil im U-Profil der Befestigungsschiene verankert werden kann. Zu diesem Zweck ist es bekannt (WO 99/001628 A1), das Abdeckprofil auf der Unterseite mit zwei ein U-Profil bildenden Längsschenkeln zu versehen, die mit Längsrippen versehen sind, sodass beim Einführen des U-Profils des Abdeckprofils zwischen die beiden Längsschenkel der Befestigungsschiene die von den innenseitig gerippten Längsschenkeln der Befestigungsschiene außen umfassten Längsschenkel des Abdeckprofils in der Befestigungsschiene festgehalten werden, allerdings nur über einen Rasteingriff.

Zur besseren Verankerung des Abdeckprofils in der Befestigungsschiene ist es darüber hinaus bekannt, das Abdeckprofil mit der Befestigungsschiene zu verschrauben. Die über die Profillänge verteilten Befestigungsschrauben greifen dabei entweder in einen die beiden Längsschenkel der Befestigungsschiene miteinander verbindenden Steg ein (DE 203 18 895 U1) oder können in einen Füllkörper eingeschraubt werden, der zwischen den beiden Längsschenkeln der Befestigungsschiene vorgesehen ist (AT 510 596 A4). In beiden Fällen ist das Abdeckprofil ohne Längsschenkel auf der Unterseite ausgebildet, womit eine Möglichkeit der Ausrichtung der Abdeckprofile gegenüber der Befestigungsschiene durch solche Längsschenkel entfällt.

Es wurde auch schon vorgeschlagen (WO 2005/049938 A1), auf einer Befestigungsschiene einen Träger schwenkbar zu lagern, der ein U-Profil mit einem Treibkanal für Befestigungsschrauben zwischen zwei Längsschenkeln bildet, wobei die beiden Längsschenkel des schwenkbaren Trägers von den auf der Unterseite des Abdeckprofilos vorgesehenen Längsschenkeln zur besseren Führung des Abdeckprofils gegenüber dem Träger außen umgriffen werden. Da mit Fertigungstoleranzen gerechnet werden muss, kann durch eine solche Konstruktion keine spielfreie Führung des Abdeckprofils erreicht werden. Gleiches gilt, wenn der Gewindetreibkanal feststehend mit der Befestigungsschiene ausgebildet ist (DE 100 30 092 A1, DE 10 2012 002095 A1).

Werden die ein U-Profil bildenden Schenkel des Abdeckprofils durch die ebenfalls ein U-Profil ergebenden Schenkel der Befestigungsschiene außen umfasst (DE 299 20 645 U1), so bedingen die zwischen die Schenkel des Abdeckprofils eingeschraubte Befestigungsschrauben ein Spreizen dieser Schenkel mit der Wirkung einer Klemmverbindung zwischen der befestigungsschiene und dem Abdeckprofil. Eine Abdeckvorrichtung gemäß dem Oberbegriff des Anspruchs 1 ist aus dem letztgenannten Dokument bekannt,

Der Erfindung liegt somit die Aufgabe zugrunde, eine Abdeckvorrichtung für Bodenbeläge so auszugestalten, dass eine einfache Schraubverbindung zwischen der Befestigungsschiene und dem spielfrei gegenüber der Befestigungsschiene geführten Abdeckprofil sichergestellt werden kann.

Ausgehend von einer Abdeckvorrichtung der eingangs geschilderten Art löst die Erfindung die gestellte Aufgabe dadurch, dass das Abdeckprofil auf seiner Unterseite zwei ebenfalls ein U-Profil bildende Längsschenkel aufweist, dass die beiden U-Profile der Befestigungsschiene und des Abdeckprofils ineinandergreifen und dass die das Abdeckprofil zwischen seinen beiden Längsschenkeln durchsetzenden Befestigungsschrauben in einen Treibkanal zwischen den beiden in Bezug auf die ineinandergreifenden U-Profile inneren Längsschenkeln der Befestigungsschiene und des Abdeckprofils eingreifen und einen inneren Längsschenkel des einen U-Profils an einen äußeren Längsschenkel des anderen U-Profils klemmend andrücken.

Da zufolge dieser Maßnahmen keines der beiden U-Profile der Befestigungsschiene und des Abdeckprofils das jeweils andere U-Profil außen umfasst, sondern die beiden U-Profile der Befestigungsschiene und des Abdeckprofils ineinandergreifen, ergibt sich zwischen den in Bezug auf die beiden ineinandergreifenden U-Profile inneren Längsschenkeln der beiden U-Profile ein Treibkanal für die das Abdeckprofil zwischen seinen beiden Längsschenkeln durchsetzenden Befestigungsschrauben, sodass durch die Befestigungsschrauben die beiden inneren Längsschenkel der ineinandergreifenden U-Profile unter einer klemmenden Anlage eines der beiden inneren Längsschenkel an den benachbarten Außenschenkel des jeweils anderen U-Profils auseinandergedrückt werden. Die klemmende Anlage des inneren Längsschenkels des einen U-Profils an den äußeren Längsschenkel des anderen der beiden ineinandergreifenden U-Profile stellt in einfacher Art eine spielfreie Führung des Abdeckprofils gegenüber der Befestigungsschiene sicher. Außerdem können die mit Längsschenkeln auf der Unterseite versehenen Abdeckprofile auch in herkömmlicher Weise für eine Steckverbindung mit der Befestigungsschiene eingesetzt werden, allerdings unter Verwendung von dafür geeigneten Befestigungsschienen.

Welche der einander benachbarten inneren und äußeren Längsschenkel zur Klemmanlage vorgesehen sind, hängt von den gegenseitigen Abstandverhältnissen der Längsschenkel der beiden U-Profile der Befestigungsschiene und des Abdeckprofils ab. Entspricht der gegenseitige Abstand der Längsschenkel des Abdeckprofils zumindest dem gegenseitigen Abstand der Längsschenkel der Befestigungsschiene, so kommt der innere Längsschenkel des Abdeckprofils am äußeren Längsschenkel der Befestigungsschiene zur Anlage, was vorteilhafte Konstruktionsbedingungen sichert, wenn davon ausgegangen wird, dass die Längsschenkel des Abdeckprofils schwächer als die der Befestigungsschiene ausgebildet sind.

Zur gegenseitigen Verrastung vorzugsweise in unterschiedlichen Höhenlagen, können einerseits die Längsschenkel des Abdeckprofils auf ihrer Außenseite und anderseits die Längsschenkel der Befestigungsschiene an ihrer Innenseite Längsrippen aufweisen.

In der Zeichnung ist der Erfindungsgegenstand beispielsweise dargestellt. Es zeigen
- Fig. 1: eine erfindungsgemäße Abdeckvorrichtung für die Stoßfuge zwischen zwei Bodenbelägen in einem Querschnitt,
- Fig. 2: eine der Fig. 1 entsprechende Darstellung einer Ausführungsvariante für einen randseitigen Bodenbelagsabschluss und
- Fig. 3: eine erfindungsgemäße Abdeckvorrichtung zwischen einem Bodenbelag und einer anschließenden Wand.

Eine erfindungsgemäße Abdeckvorrichtung umfasst gemäß den dargestellten Ausführungsbeispielen eine Befestigungsschiene 1 mit zwei aufragenden, ein nach oben offenes U-Profil bildenden Längsschenkeln 2, 3 sowie ein Abdeckprofil 4, das auf seiner Unterseite zwei Längsschenkel 5, 6 aufweist, die ebenfalls ein allerdings nach unten offenes U-Profil bilden. Die Anordnung ist dabei so getroffen, dass die beiden U-Profile ineinandergreifen, dass also die unter Bezugnahme auf die ineinandergreifenden U-Profile jeweils inneren Längsschenkel 2, 5 der U-Profile zwischen den beiden Längsschenkeln 5, 6 bzw. 2, 3 des jeweils anderen U-Profils verlaufen.

Zwischen den inneren Längsschenkeln 2 und 5 der beiden U-Profile ergibt sich ein Treibkanal 7 für Befestigungsschrauben 8, die das Abdeckprofil 4 über die Profillänge verteilt durchsetzen und die beiden inneren Längsschenkel 2, 5 beim Einschrauben in den Treibkanal 7 mit der Wirkung auseinanderdrücken, dass sich in Abhängigkeit vom Verhältnis des gegenseitigen Abstands der Längsrandschenkel 2, 3 der Befestigungsschiene 1 einerseits und der Längsschenkel 5, 6 des Abdeckprofils 4 anderseits einer der inneren Längsrandschenkel 2, 5 an den benachbarten äußeren Schenkel 6, 3 des jeweils anderen U-Profils klemmend anlegt. Da im dargestellten Fall der gegenseitige Abstand der Schenkel 2, 3 der Befestigungsschiene 1 zumindest im Rahmen der Fertigungstoleranzen kleiner als der gegenseitige Abstand der Längsschenkel 5, 6 des Abdeckprofils 4 gewählt ist, wird der innere Längsschenkel 5 des Abdeckprofils 4 an den äußeren Längsschenkel 3 der Befestigungsschiene 1 angedrückt, sodass eine spielfreie Führung des Abdeckprofils 4 gegenüber der Befestigungsschiene sichergestellt werden kann.

Im Ausführungsbeispiel nach der Fig. 1 gilt es die Stoßfuge 9 zwischen zwei Bodenbelägen 10 zu überbrücken. Zu diesem Zweck wird zunächst die Befestigungsschiene 1 im Bereich der Stoßfuge 9 auf dem die Bodenbeläge 10 aufnehmenden Untergrund 11 befestigt, bevor das Abdeckprofil 4 so auf die Befestigungsschiene 1 aufgesetzt wird, dass die durch die Längsschenkel 2, 3 einerseits und 5, 6 anderseits gebildeten U-Profile mit ihren inneren Längsschenkeln 2, 5 ineinandergreifen. In dieser Eingriffsstellung brauchen nur mehr die Befestigungsschrauben 8 gesetzt und festgeschraubt werden. Durch Längsrippen an den aneinanderliegenden Längsschenkeln 3, 5 kann eine zusätzliche Verrastung zwischen der Befestigungsschiene 1 und dem Abdeckprofil 4 erreicht werden.

Die Ausführungsformen nach den Fig. 2 und 3 unterscheiden sich vom beschriebenen Ausführungsbeispiel nach der Fig. 1 lediglich durch die Form und den Einsatz des Abdeckprofils 4. Während das Abdeckprofil 4 nach der Fig. 2 einen randseitigen Abschluss des Bodenbelags 10 bildet, indem der vom Bodenbelag 10 abgewandte Längsrand des Abdeckprofils 4 am Untergrund 11 anliegt, bildet der dem Bodenbelag 10 gegenüberliegende Randabschnitt des Abdeckprofils 4 einen Anschlag für eine Wand 12, sodass das Abdeckprofil die Randfuge 13 zwischen der Wand 12 und dem Bodenbelag 10 abschließt.

## Patentansprüche

1. Abdeckvorrichtung für Bodenbeläge (10) mit einer entlang eines abzudeckenden Belagsrands verlegbaren Befestigungsschiene (1) und mit einem Abdeckprofil (4), das mit der Befestigungsschiene (1) durch über die Profillänge verteilten Befestigungsschrauben (8) verbindbar ist, die zwischen zwei ein U-Profil bildenden Längsschenkeln (2, 3) der Befestigungsschiene (1) eingreifen, wobei das Abdeckprofil (4) auf seiner Unterseite zwei ebenfalls ein U-Profil bildende Längsschenkel (5, 6) aufweist, **dadurch gekennzeichnet, dass** die beiden U-Profile der Befestigungsschiene (1) und des Abdeckprofils (4) ineinandergreifen und dass die das Abdeckprofil (4) zwischen seinen beiden Längsschenkeln (5, 6) durchsetzenden Befestigungsschrauben in einen Treibkanal (7) zwischen den beiden in Bezug auf die ineinandergreifenden U-Profile inneren Längsschenkeln (2, 5) der Befestigungsschiene (1) und des Abdeckprofils (4) eingreifen und einen inneren Längsschenkel (5) des einen U-Profils an einen äußeren Längsschenkel (3) des anderen U-Profils klemmend andrücken.

2. Abdeckvorrichtung nach Anspruch 1, **dadurch gekennzeichnet, dass** der gegenseitige Abstand der Längsschenkel (5, 6) des Abdeckprofils (4) zumindest dem gegenseitigen Abstand der Längsschenkel (2, 3) der Befestigungsschiene (1) entspricht.

3. Abdeckvorrichtung nach Anspruch 2, **dadurch gekennzeichnet, dass** die Längsschenkel (5, 6) des Abdeckprofils (4) auf ihrer Außenseite Längsrippen aufweisen.

4. Abdeckvorrichtung nach Anspruch 2 oder 3, **dadurch gekennzeichnet, dass** die Längsschenkel (2, 3) der Befestigungsschiene (1) an ihrer Innenseite Längsrippen aufweisen.

## Claims

1. Masking device for floor coverings (10) having a fastening rail (1) which can be laid along a covering edge to be masked and having a masking profile (4) which can be connected to the fastening rail (1) by means of fastening screws (8) which are distributed over the profile length and engage between two longitudinal limbs (2, 3) of the fastening rail (1), the longitudinal limbs (2, 3) forming a U-profile, the masking profile (4) likewise having two longitudinal limbs (5, 6) on its underside forming a U-profile, **characterized in that** the two U-profiles of the fastening rail (1) and of the masking profile (4) interlock and **in that** the fastening screws passing through the masking profile (4) between its two longitudinal limbs (5, 6) engage in a drive channel (7) between the two inner longitudinal limbs (2, 5) of the fastening rail (1) and the masking profile (4) in relation to the interlocking U-profiles and press an inner longitudinal leg (5) of one U-profile against an outer longitudinal leg (3) of the other U-profile in a clamping manner.

2. Masking device according to claim 1, **characterized in that** the mutual spacing of the longitudinal legs (5, 6) of the masking profile (4) corresponds at least to the mutual spacing of the longitudinal legs (2, 3) of the fastening rail (1).

3. Masking device according to claim 2, **characterized in that** the longitudinal legs (5, 6) of the masking profile (4) have longitudinal ribs on their outer side.

4. Masking device according to claim 2 or 3, **characterized in that** the longitudinal legs (2, 3) of the fastening rail (1) have longitudinal ribs on their inner side.

## Revendications

1. Dispositif de recouvrement pour des revêtements de sol (10) comprenant un rail de fixation (1) pouvant être posé le long d'un bord de revêtement à recouvrir et comprenant un profilé de recouvrement (4) qui peut être relié au rail de fixation (1) par des vis de fixation (8) réparties sur la longueur de profilé et qui viennent en prise entre deux branches longitudinales (2, 3), formant un profilé en U, du rail de fixation (1), dans lequel le profilé de recouvrement (4) présente, sur son côté inférieur, deux branches longitudinales (5, 6) formant également un profilé en U, **caractérisé en ce que** les deux profilés en U du rail de fixation (1) et du profilé de recouvrement (4) s'imbriquent l'un dans l'autre et **en ce que** les vis de fixation traversant le profilé de recouvrement (4) entre ses deux branches longitudinales (5, 6) viennent en prise avec un canal d'entraînement (7) entre les deux branches longitudinales (2, 5), par rapport aux profilés en U s'imbriquant l'un dans l'autre, du rail de fixation (1) et du profilé de recouvrement (4) et poussent par serrage une branche longitudinale intérieure (5) d'un profilé en U contre une branche longitudinale extérieure (3) de l'autre profilé en U.

2. Dispositif de recouvrement selon la revendication 1, **caractérisé en ce que** l'écartement mutuel des branches longitudinales (5, 6) du profilé de recouvrement (4) correspond au moins à l'écartement mutuel des branches longitudinales (2, 3) du rail de fixation (1).

3. Dispositif de recouvrement selon la revendication 2, **caractérisé en ce que** les branches longitudinales (5, 6) du profilé de recouvrement (4) présentent des nervures longitudinales sur leur face extérieure.

4. Dispositif de recouvrement selon la revendication 2 ou 3, **caractérisé en ce que** les branches longitudinales (2, 3) du rail de fixation (1) présentent des nervures longitudinales sur leur face intérieure.
